# EUROPÄISCHE PATENTSCHRIFT

(11) **EP 1 368 245 B1**
(45) Veröffentlichungstag und Bekanntmachung des Hinweises auf die Patenterteilung: **19.01.2005**
(21) Anmeldenummer: 02716808.7
(22) Anmeldetag: 23.02.2002
(51) Int. Cl.: B65D 47/18

(54) **TROPFKAPPE ZUM AUSDOSIEREN VON FLÜSSIGKEIT IN TROPFENFORM UND BEHÄLTER MIT TROPFKAPPE**
DROP CAP FOR DOSING THE AMOUNT OF LIQUID IN A DROP AND CONTAINER COMPRISING A DROP LID
BOUCHON DE DOSAGE AU GOUTTE PAR GOUTTE DESTINE AU DOSAGE DE LIQUIDES SOUS FORME DE GOUTTES ET CONTENANT COMPORTANT UN TEL BOUCHON

(30) Priorität: 13.03.2001 DE 10112332
(43) Veröffentlichungstag der Anmeldung: 10.12.2003
(73) Patentinhaber: Stella Kunststofftechnik GmbH, 65343 Eltville (DE)
(72) Erfinder: DEUSSEN, Heino, 65343 Eltville (DE)
(74) Vertreter: Fuchs Mehler Weiss & Fritzsche
(86) Internationale Anmeldenummer: PCT/EP2002/001919
(87) Internationale Veröffentlichungsnummer: WO 2002/072444

(56) Entgegenhaltungen:
- EP-A- 0 114 007
- WO-A-02/38464
- DE-A- 2 215 337
- DE-B- 1 063 755
- US-A- 2 800 253
- US-A- 3 189 223

## Beschreibung

Die Erfindung betrifft eine Tropfkappe zum Ausdosieren von Flüssigkeit in Tropfenform aus einem Behälter, dessen Inhalt zum Ausdosieren unter Druck setzbar ist, mit einem Kappenkörper, in dem ein Austrittskanal und eine Drosseleinrichtung angeordnet ist, die in Strömungsrichtung vor der Eintrittsöffnung des Austrittskanals fest angeordnet ist. Die Erfindung bezieht sich auch auf einen Behälter mit einer Tropfkappe gemäß der Ansprüche 9 und 10.

Medikamente, die in flüssiger Form zur Anwendung kommen, werden in Tuben oder Fläschchen bereitgestellt, aus denen sie in Tropfenform ausdosiert werden. Da die Medikation an die Tropfenanzahl geknüpft ist, kommt es entscheidend darauf an, dass das Tropfenvolumen beim Ausdosieren immer konstant ist und nicht durch den Anwender beeinflusst werden kann.

Wenn flüssige Medikamente in Glasfläschchen bereitgestellt werden, besitzt der Tropfeinsatz außer dem Austrittskanal noch einen Luftkanal, durch den Luft beim Ausdosieren in das Fläschcheninnere einströmen kann.

Bei Flaschen oder Tuben aus flexiblem Kunststoffmaterial besitzt die Tropfenkappe nur einen Austrittskanal, durch den die Flüssigkeit durch Druck auf die Behälterwand ausdosiert wird. Hierbei kommt es darauf an, dass der Austrittskanal die Tropfengröße exakt definiert.

Eine derartige Tropfspitze für Augentropfen wird beispielsweise in der EP 0 431 885 A1 beschrieben. Der Austrittskanal besitzt eine Eintrittsöffnung, deren Querschnitt kleiner ist als derjenige der Austrittsöffnung, wobei im wesentlichen die Größe der Austrittsöffnung die Tropfengröße bestimmt. Zur Ermittlung der optimalen Abmessungen wurden umfangreiche Versuche durchgeführt, um zu verhindern, dass die Flüssigkeit als Strahl austritt anstatt als Tropfen, wenn der Anwender ggf. zu starken Druck auf die Behälterwand ausübt. Hierbei hat sich herausgestellt, dass neben der konischen Gestalt des Austrittskanals auch die Außenform der Tropfspitze insbesondere dann von Einfluss ist, wenn der Behälter schräg gehalten wird.

In der EP 0 956 904 A1 wird ein Tropfeinsatz beschrieben, der in einen Behälter eingesetzt werden kann. Dieser Tropfeinsatz soll unabhängig vom Druck auf die Flüssigkeit immer konstante Tropfengrößen liefern. Ausgehend von einem Austrittskanal mit einer Eintrittsöffnung, die kleiner ist als die Austrittsöffnung, werden neben konisch ausgestalteten Austrittskanälen auch solche mit zylindrischen Abschnitten vorgeschlagen.

Obwohl in der EP 0 956 904 A1 angegeben wird, dass die Tropfenform von dem auf die Flüssigkeit ausgeübten Druck unabhängig ist, hat sich herausgestellt, dass dies nicht immer gelingt. Es hat sich gezeigt, dass insbesondere bei größeren Drücken in Verbindung mit der Herstellung größerer Tropfen ab einem bestimmten Druckwert sich ein Austrittsstrahl bildet bzw. die Tropfen eine unkontrollierte Form und somit ein nicht definiertes Volumen annehmen. Die Dosiersicherheit ist damit nicht gewährleistet.

Weitere Nachteile dieser bekannten Tropfkappen bestehen darin, dass sich nicht bei allen Flüssigkeiten konstante Tropfengrößen einstellen. In Abhängigkeit von der Viskosität und Benetzbarkeit der auszudosierenden Flüssigkeiten können sich auch bei geringen Durchmessern der Austrittsöffnung, die meist unter 2 mm liegen, unkontrollierte Tropfenformen einstellen.

Diese nachteiligen Effekte treten bei größeren Austrittsöffnungen, z.B. bei Durchmessern von 5 bis 10 mm, verstärkt auf.

Große Tropfen werden aber immer dann benötigt, wenn größere Mengen der Flüssigkeit ausdosiert werden sollen und das mühsame Abzählen einer großen Anzahl kleiner Tropfen vermieden werden soll.

Aus der US 5,356,052 ist ein Kunststoffbehälter mit einer Tropfspitze bekannt, die in dem Austrittskanal eine Drosseleinrichtung aufweist. Diese Drosseleinrichtung besteht aus zwei aneinanderliegenden Wandabschnitten, die im Ruhezustand gegeneinander drücken. Sobald im Behälterinneren durch Zusammendrücken der Behälterwände ein Druck aufgebaut wird, werden die die Drosseleinrichtung bildenden Wandabschnitte auseinandergedrückt und geben eine Öffnung für die Ausdosierung von Flüssigkeit frei. Der Nachteil dieser Drosseleinrichtung besteht darin, dass zunächst ein zusätzlicher Druck zum Öffnen der Drosseleinrichtung aufgebracht werden muss und durch weitere Druckerhöhungen erst die Ausdosierung erfolgen kann. Auf die Flüssigkeit wirkt daher ein verhältnismäßig großer Druck, was dazu führt, dass die Flüssigkeit schlagartig mit großer Geschwindigkeit ausgetragen wird. Da jedoch Tropfen und kein Flüssigkeitsstrom ausdosiert werden sollen, hängt die Tropfengröße sehr stark von dem vom Benutzer aufgebrachten Druck ab. Die Reproduzierbarkeit der Tropfengröße ist in der Regel nicht gegeben. Bei welchem Druck die Drosseleinrichtung öffnet, hängt im wesentlichen von den elastischen Eigenschaften des Behältermaterials ab, so dass bei unterschiedlichen Materialien auch unterschiedliche Drücke aufgebracht werden müssen, auf die sich die Bedienungsperson jeweils neu einstellen muss. Es ist daher wünschenswert, dass eine Ausdosierung mit konstanter Tropfengröße ermöglicht wird, die von dem gewählten Behältermaterial unabhängig ist.

Die DE-AS 10 63 755 beschreibt eine Kunststofftropfflasche, insbesondere für Arzneimittel, deren Tropföffnung ein blendenartiges Einsatzstück vorgeschaltet ist, das ein Loch mit geringem Durchmesser aufweist. Die auszudosierende Flüssigkeit tritt unmittelbar in den Austrittskanal ein, wobei insbesondere bei hohen Drücken sich ein Strahl bilden kann, der sich im Austrittskanal fortsetzt und dort eine gezielte Dosierung und eine Tropfenbildung verhindert.

Es ist daher Aufgabe der Erfindung, eine Tropfkappe zu schaffen, die insbesondere auch bei großen Tropfen zuverlässig das vorgegebene Tropfvolumen gewährleistet, wobei dieses Volumen unabhängig von dem auf die Flüssigkeit ausgeübten Druck beibehalten werden soll. Es ist auch Aufgabe der Erfindung, einen Behälter mit einer entsprechenden Tropfkappe bereitzustellen.

Die Aufgabe wird mit einer Tropfkappe zum Ausdosieren von Flüssigkeiten in Tropfenform gelöst, bei der die Drosseleinrichtung beabstandet zur Eintrittsöffnung angeordnet ist, und bei der zwischen der Eintrittsöffnung und der Drosseleinrichtung eine Zwischenkammer angeordnet ist, die von der Bodenwand des Kappenkörpers und einer Kammerwand begrenzt ist.

Der vom Anwender auf die Flüssigkeit ausgeübte Druck darf sich nicht bis in den Austrittskanal fortpflanzen, sondern muss vor dem Austrittskanal so weit reduziert werden muss, dass die Druckverhältnisse im Bereich des Austrittskanals eine Tropfenbildung zulassen. Durch die vor der Eintrittsöffnung angeordnete Drosseleinrichtung kann der Maximaldruck, der auf die auszudosierende Flüssigkeit vor oder im Austrittskanal einwirkt, eingestellt werden. Die Drosseleinrichtung gewährleistet auch bei hohem auf die Flüssigkeit ausgeübten Druck, dass im Austrittskanal stets gleichbleibende Druckverhältnisse aufrechterhalten werden.

Da bei hohen auf die Flüssigkeit ausgeübten Drücken die Flüssigkeit durch die Drosseleinrichtung mit großer Strömungsgeschwindigkeit hindurchtritt, könnte die Flüssigkeit als Strahl unmittelbar in die Eintrittsöffnung eindringen, wobei sich der Strahl in dem Austrittskanal fortsetzen würde, was die Bildung konstanter Tropfengrößen verhindern könnte. Durch die beabstandete Anordnung der Drosseleinrichtung wird gewährleistet, dass sich die durch die Drosseleinrichtung strömende Flüssigkeit zunächst verteilen kann, bevor sie in die Eintrittsöffnung gelangt.

Dieser Effekt wird noch dadurch verbessert, dass zwischen der Eintrittsöffnung und der Drosseleinrichtung eine Zwischenkammer angeordnet ist. Die Zwischenkammer hat den Vorteil, dass sich zunächst die Flüssigkeit hier sammeln kann, bevor sie in die Eintrittsöffnung des Austrittskanals eindringt.

Vorzugsweise ist das Volumen der Zwischenkammer größer/gleich dem Volumen des Austrittskanals. Dadurch wird sichergestellt, dass das gesamte für einen Tropfen notwendige Volumen in der Zwischenkammer unter geeignetem Druck bereitgestellt wird.

Vorzugsweise wird die Zwischenkammer von dem Kappenkörper und einer Kammerwand begrenzt.

Die Drosseleinrichtung ist vorzugsweise in der Kammerwand angeordnet.

Die Drosseleinrichtung kann mindestens eine Durchlassöffnung in der Kammerwand umfassen, deren Querschnitt kleiner ist als der Querschnitt der Eintrittsöffnung des Austrittskanals. Andere Drosseleinrichtungen, wie Ventilklappen oder dergleichen können ebenfalls verwendet werden.

Die Durchlassöffnung kann der Eintrittsöffnung gegenüberliegen. Es ist jedoch von Vorteil, wenn die Durchlassöffnung versetzt zur Eintrittsöffnung angeordnet ist, weil dadurch der durch die Durchlassöffnung gebildete Flüssigkeitsstrahl zunächst eine Umlenkung und somit einen weiteren Druckabbau erfährt.

Die Kammerwand besteht vorzugsweise aus einer Ringwand und einer Trennwand. Die Ringwand kann an die Abmessungen des Kappenkörpers angepasst sein. Die Drosseleinrichtung ist vorzugsweise in der Trennwand angeordnet.

Vorzugsweise ist die Kammerwand an den Kappenkörper angeformt.

Tropfkappe und Behälter können in unterschiedlicher Weise kombiniert werden.

Die erfindungsgemäße Tropfkappe kann integraler Bestandteil des Behälters sein.

Aus herstellungstechnischen Gründen wird man jedoch Behälter und Tropfkappe getrennt fertigen und anschließend die Tropfkappe in den Behälterhals bzw. in die Ausgussöffnung des Behälters einsetzen.

Dies kann in zwei Varianten realisiert werden. Gemäß einer ersten Variante wird die erfindungsgemäße Tropfenkappe als Einsatzteil zur Verfügung gestellt, das in den Behälterhals beliebiger herkömmlicher Behälter eingesetzt wird.

Gemäß einer zweiten Variante kann der Behälter in der Ausgussöffnung eine herkömmliche Tropfkappe mit Austrittskanal aufweisen, wobei die Tropfkappe eine Bodenwand mit einer Eintrittsöffnung für den Austrittskanal aufweist. Die Drosseleinrichtung ist bei dieser Ausführung in einer Trennwand des Behälters angeordnet, wobei diese Trennwand im Innenraum des Behälters beabstandet zur Bodenwand angeordnet ist und wobei sich zwischen der Trennwand und der Bodenwand eine Zwischenkammer befindet.

Die Trennwand ist vorzugsweise im Behälterhals angeordnet.

Vorzugsweise ist die Trennwand senkrecht zur Behälterachse angeordnet. Die Trennwand kann in den Behälter einsetzbar sein oder integraler Bestandteil des Behälters sein.

Die Drosseleinrichtung ist vorzugsweise in dieser Trennwand angeordnet.

Die Drosseleinrichtung umfasst mindestens eine Durchlassöffnung in der Trennwand, deren Querschnitt kleiner ist als der Querschnitt der Eintrittsöffnung des Austrittskanals. Durch die Wahl des Querschnitts dieser Öffnung kann der Maximaldruck, der auf den Austrittskanal einwirkt, eingestellt werden. Es wird dadurch sichergestellt, dass die auszudosierende Flüssigkeit unter demselben Druck in den Austrittskanal eintritt, so dass keine Beeinflussung über den vom Anwender ausgeübten Druck auf die Tropfenform stattfinden kann. Die Durchlassöffnung liegt der Eintrittsöffnung vorzugsweise gegenüber. In diesem Fall kommt es darauf an, dass der Abstand zwischen der Drosselöffnung und der Eintrittsöffnung möglichst groß ist, so daß die eintretende Flüssigkeit nicht unmittelbar in den Austrittskanal gelangen kann, was wiederum zu einer Strahtbitdung am Ende der Austrittsöffnung des Austrittskanals führen könnte.

Um eine weitere Verbesserung in diesem Bereich herbeizuführen, ist die Durchlassöffnung vorzugsweise versetzt zur Eintrittsöffnung angeordnet.

Vorzugsweise ist das Volumen des Zwischenraums zwischen der Tropfkappe und der Trennwand größer gleich dem Volumen des Austrittskanals.

Vorzugsweise besitzt der herkömmliche oder der erfindungsgemäße Behälter eine flexible Behälterwand, die beispielsweise aus Kunststoff bestehen kann. Der Behälter kann eine Tube, ein Fläschchen oder ein sonstiger geeigneter Behälter sein. Durch die flexible Behälterwand ist es möglich, beispielsweise per Hand den Inhalt des Behälters unter Druck zu setzen und so die Ausdosierung vornehmen zu können.

Es kann aber auch eine Druckeinrichtung am oder im Behälter vorgesehen sein oder der Behälter kann an eine Druckeinrichtung anschließbar sein. Eine Druckeinrichtung wäre z.B. ein Pumpmechanismus mit dem beispielsweise Luft in das Behälterinnere gedrückt wird, so dass dadurch die Flüssigkeit durch die Drosseleinrichtung gedrückt wird.

Die Tropfkappe kann in den Behälterhals flüssigkeits- oder druckdicht einsetzbar sein. Es besteht die Möglichkeit, beispielsweise durch Verschweißen der Tropfkappe eine dichte Verbindung mit dem Behälter herzustellen.

Beispielhafte Ausführungsformen der Erfindung werden nachfolgend anhand der Zeichnungen näher erläutert.

Es zeigen:
- Figur 1: einen Vertikalschnitt durch einen Behälter mit einer eingesetzten Tropfkappe gemäß einer ersten Ausführungsform,
- Figur 2: einen Vertikalschnitt durch einen Behälter mit einer eingesetzten Tropfkappe gemäß einer zweiten Ausführungsform und
- Figur 3: einen Vertikalschnitt durch einen erfindungsgemäßen Behälter mit einer herkömmlichen Tropfkappe.

In der Figur 1 ist der Bereich des Behälterhalses 3 eines Behälters 1 im Vertikalschnitt dargestellt. Die Behälterwand 2, die den Innenraum 6 des Behälters 1 begrenzt ist nur zum Teil dargestellt, um die im Behälterhals 3 bzw. der Ausgussöffnung angeordnete Tropfkappe 10 vergrößert darstellen zu können.

An der Außenseite des Behälterhalses 3 ist ein Außengewinde 4 angeformt, so dass auf den Behälterhals 3 eine Verschlusskappe (nicht dargestellt) aufgebracht werden kann. Der Behälterhals 3 ist zylindrisch ausgebildet und dient zur Aufnahme der Tropfkappe 10, die einen im wesentlichen topfförmigen Kappenkörper 11 mit Bodenwand 13 und Umfangswand 14 besitzt.

Der Kappenkörper 11 weist mittig einen Dosierstutzen 12 auf, in dem ein Austrittskanal 20 angeordnet ist. Der Dosierstutzen 12 erstreckt sich von der horizontal angeordneten Bodenwand 13 senkrecht nach oben und überragt die Umfangswand 14, die an ihrem oberen Ende einen Ringflansch 15 aufweist, mit dem die Tropfkappe 10 auf der Stirnfläche des Behälterhalses 3 aufliegt und dort befestigt werden kann.

Der Außendurchmesser der Umfangswand 14 entspricht dem Innendurchmesser des Behälterhalses 3, so dass die Tropfkappe 10 flüssigkeitsdicht in den Behälterhals 3 einsetzbar ist.

Der Austrittskanal 20 besitzt am unteren Ende, d.h. im Bereich der Bodenwand 13 eine Eintrittsöffnung 21 mit einem geringen Durchmesser, wobei der Durchmesser kleiner ist als der Durchmesser der Austrittsöffnung 25 am oberen Ende des Dosierstutzens 12. An die Eintrittsöffnung 21 schließt sich ein zylindrischer Einlassabschnitt 22 an, der in einen konischen Abschnitt 23 übergeht, der sich in Richtung Austrittsöffnung 25 erweitert. An den konischen Abschnitt 23 schließt sich nochmals ein zylindrischer Abschnitt 24 an, der die Austrittsöffnung 25 bildet. Der Durchmesser der Austrittsöffnung 25 kann beispielsweise im Bereich zwischen 5 und 10 mm liegen. Der Querschnitt der Austrittsöffnung 25 definiert die Tropfengröße.

Der Austrittskanal 23 kann auch andere Querschnittsformen aufweisen wie dies beispielsweise in der EP 0956904 A1 dargestellt und beschrieben ist. Hierbei ist es nicht zwingend, dass die Eintrittsöffnung einen kleineren Querschnitt aufweist als die Austrittsöffnung. Je nach Art der Flüssigkeit lassen sich auch Tropfen mit zylindrischem Austrittskanal erzeugen.

An die Bodenwand 13 ist nach unten eine Kammerwand 32 angeformt, die eine Zwischenkammer 35 begrenzt. Die Kammerwand 32 besteht in der hier gezeigten Ausführungsform aus einer Ringwand 33, deren Außendurchmesser dem Innendurchmesser des Behälterhalses 3 entspricht, und einer senkrecht zur Behälterachse ausgerichteten Trennwand 34.

In der Trennwand 34 ist mittig eine Drosseleinrichtung 30 in Form einer Durchlassöffnung 31 angeordnet, deren Querschnitt kleiner ist als der Querschnitt der Eintrittsöffnung 21.

Die Kammerwand 32 ist integraler Bestandteil der Tropfkappe 10, die sich mit der Zwischenkammer 35 über die gesamte Länge des Behälterhalses 3 erstreckt. Bei Behältern mit einem kürzeren Behälterhals 3 kann die Zwischenkammer 35 auch in den Innenraum 6 des Behälters hineinragen. Bei der hier gezeigten Ausführungsform ist das Volumen der Zwischenkammer 35 größer als das Volumen des Austrittskanals 20.

In der Figur 2 ist eine weitere Ausführungsform dargestellt, bei der der Behälterhals 3 kürzer ausgeführt ist als dies bei dem Behälter 1 gemäß der Figur 1 der Fall ist. Die Zwischenkammer 35 ist ebenfalls zylindrisch ausgebildet, wobei allerdings das Volumen der Zwischenkammer 35 geringer ist als bei der Ausführungsform gemäß der Figur 1. Auch bei dieser Ausführungsform ist das Volumen der Zwischenkammer 35 größer als das Volumen des Austrittskanals 20.

Im Unterschied zur Ausführungsform gemäß der Figur 1 ist die Durchlassöffnung 31 außermittig angeordnet und somit versetzt zur Eintrittsöffnung 21 des Austrittskanals 20 angeordnet. Dies ist bei dieser Ausführungsform insofern von Vorteil, weil der Abstand der Trennwand 34 zur Eintrittsöffnung 21 deutlich geringer ist als bei der Ausführungsform gemäß der Figur 1, so dass ein unmittelbarer Übertritt der einströmenden Flüssigkeit aus der Durchlassöffnung 31 in die Eintrittsöffnung 21 verhindert wird.

In beiden Ausführungsformen besteht die Behälterwand 2 aus flexiblem Material, so dass durch Zusammendrücken der Behälterwand 2 die auszudosierende Flüssigkeit durch die Durchlassöffnung 31 in die Zwischenkammer 35 und somit in den Austrittskanal 20 gedrückt werden kann.

In der Figur 3 ist eine weitere Ausführungsform dargestellt, wobei sich die Neuerung auf den Behälter 1' bezieht. Die Tropfkappe besitzt keine Kammerwand, wie in den Figuren 1 und 2 dargestellt ist, sondern besteht aus einer im wesentlichen herkömmlichen Tropfkappe 10', die in den Behälterhals 3 eingesetzt ist.

Um die Drosseleinrichtung 30 beabstandet zur Eintrittsöffnung 21 des Austrittskanals 20 anordnen zu können, ist im unteren Bereich des Behälterhalses 3 eine Trennwand 34' eingezogen, die außermittig die Drosseleinrichtung 30 in Form einer Durchlassöffnung 31 aufweist. Zwischen der Trennwand 34' und der Bodenwand 13 der Tropfkappe 10' befindet sich die Zwischenkammer 35'. Bei dieser Ausführungsform ist somit die Drosseleinrichtung 30 Bestandteil des Behälters und nicht Bestandteil der Tropfkappe 10'.

Durch die erfindungsgemäße Ausgestaltung des Behälters 1 ist es möglich, herkömmliche Tropfkappen 10' zu verwenden.

Es besteht bei allen Ausführungsformen gemäß der Fig. 1 bis 3 auch die Möglichkeit, mehrere der Durchlassöffnungen 31 in der Trennwand 34, 34' anzuordnen, wobei die Summe der Querschnitte der Durchlassöffnungen 31 kleiner sein sollte als der Querschnitt der Eintrittsöffnung 21 des Austrittskanals 20.

### Bezugszeichen

- 1, 1': Behälter
- 2: Behälterwand
- 3: Behälterhals
- 4: Außengewinde
- 5: Ausgußöffnung
- 6: Innenraum des Behälters
- 10, 10': Tropfkappe
- 11: Kappenkörper
- 12: Dosierstutzen
- 13: Bodenwand
- 14: Umfangswand
- 15: Ringflansch
- 20: Austrittskanal
- 21: Eintrittsöffnung
- 22: Zylindrischer Einlaßabschnitt
- 23: Konischer Abschnitt
- 24: Zylindrischer Auslaßabschnitt
- 25: Austrittsöffnung
- 30: Drosseleinrichtung
- 31: Durchlaßöffnung
- 32: Kammerwand
- 33: Ringwand
- 34, 34': Trennwand
- 35, 35': Zwischenkammer

## Patentansprüche

1. Tropfkappe zum Ausdosieren von Flüssigkeiten in Tropfenform aus einem Behälter, dessen Inhalt zum Ausdosieren unter Druck setzbar ist, mit einem Kappenkörper, in dem ein Austrittskanal und eine Drosseleinrichtung angeordnet ist, die in Strömungsrichtung vor der Eintrittsöffnung (21) des Austrittskanals (20) fest angeordnet ist, **dadurch gekennzeichnet, dass** die Drosseleinrichtung (30) beabstandet zur Eintrittsöffnung (21) angeordnet ist, und dass zwischen der Eintrittsöffnung (21) und der Drosseleinrichtung (30) eine Zwischenkammer angeordnet ist, die von der Bodenwand des Kappenkörpers (11) und einer Kammerwand (32) begrenzt ist.

2. Tropfkappe nach Anspruch 1, **dadurch gekennzeichnet, dass** das Volumen der Zwischenkammer (35) größer/gleich dem Volumen des Austrittskanals (20) ist.

3. Tropfkappe nach Anspruche 1 oder 2, **dadurch gekennzeichnet, dass** die Drosseleinrichtung (30) in der Kammerwand (32) angeordnet ist.

4. Tropfkappe nach einem der Ansprüche 1 bis 3, **dadurch gekennzeichnet, dass** die Drosseleinrichtung (30) mindestens eine Durchlassöffnung (31) umfasst, deren Querschnitt kleiner ist als der Querschnitt der Eintrittsöffnung (21) des Austrittskanals (20).

5. Tropfkappe nach einem der Ansprüche 1 bis 4, **dadurch gekennzeichnet, dass** die Durchlassöffnung (31) der Eintrittsöffnung (21) gegenüberliegt.

6. Tropfkappe nach einem der Ansprüche 1 bis 5, **dadurch gekennzeichnet, dass** die Durchlassöffnung (31) versetzt zur Eintrittsöffnung (21) angeordnet ist.

7. Tropfkappe nach einem der Ansprüche 1 bis 6, **dadurch gekennzeichnet, dass** die Kammerwand (32) aus einer Ringwand (33) und einer Trennwand (34) besteht, wobei die Drosseleinrichtung (30) in der Trennwand (34) angeordnet ist.

8. Tropfkappe nach einem der Ansprüche 1 bis 7, **dadurch gekennzeichnet, dass** die Kammerwand (32) an dem Kappenkörper (11) angeformt ist.

9. Behälter zur Aufnahme von Flüssigkeit, die zum Ausdosieren aus dem Behälter unter Druck setzbar ist, mit einem Behälterhals (3) mit einer Tropfkappe (10) zum Ausdosieren von Flüssigkeiten in Tropfenform gemäß einem der Ansprüche 1 bis 8.

10. Behälter zur Aufnahme von Flüssigkeit, die zum Ausdosieren aus dem Behälter unter Druck setzbar ist, mit einem Behälterhals zur Aufnahme einer Tropfkappe (10') zum Ausdosieren von Flüssigkeit in Tropfenform mit einem Kappenkörper, in dem ein Austrittskanal angeordnet ist, wobei im Innenraum (6) des Behälters (1) eine Trennwand (34') angeordnet ist, in der eine Drosseleinrichtung (30) vorgesehen ist, **dadurch gekennzeichnet, dass** die Tropfkappe (10') eine Bodenwand (13) mit einer Eintrittsöffnung (21) für den Austrittskanal (20) aufweist, dass die Trennwand (34') beabstandet zur Bodenwand (13) angeordnet ist und dass sich zwischen der Trennwand und der Bodenwand (13) eine Zwischenkammer (35') befindet.

11. Behälter nach Anspruch 10, **dadurch gekennzeichnet, dass** die Trennwand (34') im Behäfterhals (3) angeordnet ist.

12. Behälter nach einem der Ansprüche 10 oder 11, **dadurch gekennzeichnet, dass** die Trennwand (34') senkrecht zur Behälterachse angeordnet ist.

13. Behälter nach einem der Ansprüche 10 bis 12, **dadurch gekennzeichnet, dass** die Drosseleinrichtung (30) mindestens eine Durchlassöffnung (31) in der Trennwand (34') umfasst, deren Querschnitt kleiner ist als der Querschnitt der Eintrittsöffnung (21) des Austrittskanals (20).

14. Behälter nach Anspruch 13, **dadurch gekennzeichnet, dass** die Durchlassöffnung (31) der Eintrittsöffnung (21) gegenüberliegt

15. Behälter nach einem der Ansprüche 13 oder 14, **dadurch gekennzeichnet, dass** die Durchlassöffnung (31) versetzt zur Eintrittsöffnung (21) angeordnet ist.

16. Behälter nach einem der Ansprüche 10 bis 15, **dadurch gekennzeichnet, dass** die Trennwand (34') derart angeordnet ist, dass das Volumen des Zwischenraums zwischen der Tropfkappe (10') und der Trennwand (34') größer gleich dem Volumen des Austrittskanals (20) ist.

17. Behälter nach Ansprüchen 9 bis 16, **gekennzeichnet durch** eine flexible Behälterwand (2).

18. Behälter nach einem der Ansprüche 9 bis 17, **dadurch gekennzeichnet, dass** er eine Druckeinrichtung aufweist oder an eine Druckeinrichtung anschließbar ist.

## Claims

1. Dropper cap for metering fluids in droplet form from a container whose contents can be pressurised in order to be metered out, having a cap body in which an outlet channel and a throttle device are arranged, which throttle device is securely arranged upstream of the inlet opening (21) of the outlet channel (20) in the direction of flow, **characterised in that** the throttle device (30) is arranged with spacing from the inlet opening (21), and **in that** an intermediate chamber is arranged between the inlet opening (21) and the throttle device (30) and is delimited by the base wall of the cap body (11) and a chamber wall (32).

2. Dropper cap according to claim 1, **characterised in that** the volume of the intermediate chamber (35) is greater than/equal to the volume of the outlet channel (20).

3. Dropper cap according to claim 1 or claim 2, **characterised in that** the throttle device (30) is arranged in the chamber wall (32).

4. Dropper cap according to any one of claims 1 to 3, **characterised in that** the throttle device (30) comprises at least one through-hole (31) whose cross-section is smaller than the cross-section of the inlet opening (21) of the outlet channel (20).

5. Dropper cap according to any one of claims 1 to 4, **characterised in that** the through-hole (31) is located opposite the inlet opening (21).

6. Dropper cap according to any one of claims 1 to 5, **characterised in that** the through-hole (31) is arranged offset relative to the inlet opening (21).

7. Dropper cap according to any one of claims 1 to 6, **characterised in that** the chamber wall (32) comprises an annular wall (33) and a dividing wall (34), the throttle device (30) being arranged in the dividing wall (34).

8. Dropper cap according to any one of claims 1 to 7, **characterised in that** the chamber wall (32) is formed on the cap body (11).

9. Container for receiving fluid which can be pressurised in order to be metered out from the container, having a container neck (3) having a dropper cap (10) for metering fluids in droplet form according to any one of claims 1 to 8.

10. Container for receiving fluid which can be pressurised in order to be metered out from the container, having a container neck for receiving a dropper cap (10') for metering fluid in droplet form, the dropper cap (10') having a cap body, in which an outlet channel is arranged, a dividing wall (34') being arranged in the inner space (6) of the container (1), in which dividing wall (34') a throttle device (30) is provided, **characterised in that** the dropper cap (10') has a base wall (13) having an inlet opening (21) for the outlet channel (20), **in that** the dividing wall (34') is arranged with spacing from the base wall (13), and **in that** an intermediate chamber (35') is located between the dividing wall and the base wall (13).

11. Container according to claim 10, **characterised in that** the dividing wall (34') is arranged in the container neck (3).

12. Container according to either claim 10 or claim 11, **characterised in that** the dividing wall (34') is arranged perpendicularly to the container axis.

13. Container according to any one of claims 10 to 12, **characterised in that** the throttle device (30) comprises, in the dividing wall (34'), at least one through-hole (31) whose cross-section is smaller than the cross-section of the inlet opening (21) of the outlet channel (20).

14. Container according to claim 13, **characterised in that** the through-hole (31) is located opposite the inlet opening (21).

15. Container according to either claim 13 or claim 14, **characterised in that** the through-hole (31) is arranged offset relative to the inlet opening (21).

16. Container according to any one of claims 10 to 15, **characterised in that** the dividing wall (34') is arranged in such a manner that the volume of the intermediate space between the dropper cap (10') and the dividing wall (34') is greater than/equal to the volume of the outlet channel (20).

17. Container according to claims 9 to 16, **characterised by** a flexible container wall (2).

18. Container according to any one of claims 9 to 17, **characterised in that** it has a pressure device or can be connected to a pressure device.

## Revendications

1. Bouchon compte-gouttes pour le dosage de liquides sous forme de gouttes à partir d'un récipient dont le contenu peut être mis sous pression pour le dosage, avec un corps de bouchon dans lequel sont placés un conduit de sortie et un dispositif d'étranglement qui est monté fixement dans le sens d'écoulement devant l'orifice d'entrée (21) du conduit de sortie (20), **caractérisé en ce que** le dispositif d'étranglement (30) est placé à distance de l'orifice d'entrée (21) et **en ce qu'**une chambre intermédiaire, qui est délimitée par la paroi de fond du corps de bouchon (11) et par une paroi de chambre (32), est placée entre l'orifice d'entrée (21) et le dispositif d'étranglement (30).

2. Bouchon compte-gouttes selon la revendication 1, **caractérisé en ce que** le volume de la chambre intermédiaire (35) est supérieur/égal au volume du conduit de sortie (20).

3. Bouchon compte-gouttes selon la revendication 1 ou 2, **caractérisé en ce que** le dispositif d'étranglement (30) est placé dans la paroi de chambre (32).

4. Bouchon compte-gouttes selon l'une quelconque des revendications 1 à 3, **caractérisé en ce que** le dispositif d'étranglement (30) comprend au moins un orifice de passage (31) dont la section transversale est plus petite que la section transversale de l'orifice d'entrée (21) du conduit de sortie (20).

5. Bouchon compte-gouttes selon l'une quelconque des revendications 1 à 4, **caractérisé en ce que** l'orifice de passage (31) se trouve en face de l'orifice d'entrée (21).

6. Bouchon compte-gouttes selon l'une quelconque des revendications 1 à 5, **caractérisé en ce que** l'orifice de passage (31) est décalé par rapport à l'orifice d'entrée (21).

7. Bouchon compte-gouttes selon l'une quelconque des revendications 1 à 6, **caractérisé en ce que** la paroi de chambre (32) est constituée d'une paroi annulaire (33) et d'une paroi de séparation (34), le dispositif d'étranglement (30) étant placé dans la paroi de séparation (34).

8. Bouchon compte-gouttes selon l'une quelconque des revendications 1 à 7, **caractérisé en ce que** la paroi de chambre (32) est moulée sur le corps de bouchon (11).

9. Récipient pour recevoir un liquide qui peut être mis sous pression hors du récipient pour le dosage, avec un col de récipient (3) avec un bouchon compte-gouttes (10) pour le dosage de liquides sous forme de gouttes selon l'une quelconque des revendications 1 à 8.

10. Récipient pour recevoir un liquide qui peut être mis sous pression hors du récipient pour le dosage, avec un col de récipient pour le logement d'un bouchon compte-gouttes (10') pour le dosage de liquides sous forme de gouttes avec un corps de bouchon dans lequel est placé un conduit de sortie, moyennant quoi une paroi de séparation (34'), dans laquelle est prévue un dispositif d'étranglement (30), est placée à l'intérieur (6) du récipient (1), **caractérisé en ce que** le bouchon compte-gouttes (10') comporte une paroi de fond (13) avec un orifice de passage (21) pour le conduit de sortie (20), **en ce que** la paroi de séparation (34'), est placée à distance de la paroi de fond (13) et **en ce qu'**une chambre intermédiaire (35') se trouve entre la paroi de séparation et la paroi de fond (13).

11. Récipient selon la revendication 10, **caractérisé en ce que** la paroi de séparation (34') est placée dans le col du récipient (3).

12. Récipient selon l'une quelconque des revendications 10 ou 11, **caractérisé en ce que** la paroi de séparation (34') est placée perpendiculairement à l'axe du récipient.

13. Récipient selon l'une quelconque des revendications 10 à 12, **caractérisé en ce que** le dispositif d'étranglement (30) comprend au moins un orifice de passage (31) dans la paroi de séparation (34') dont la section transversale est plus petite que la section transversale de l'orifice d'entrée (21 ) du conduit de sortie (20).

14. Récipient selon la revendication 13, **caractérisé en ce que** l'orifice de passage (31) se trouve en face de l'orifice d'entrée (21).

15. Récipient selon l'une quelconque des revendications 13 ou 14, **caractérisé en ce que** l'orifice de passage (31) est décalé par rapport à l'orifice d'entrée (21).

16. Récipient selon l'une quelconque des revendications 10 à 15, **caractérisé en ce que** la paroi de séparation (34') est placée de telle manière que le volume de l'espace intermédiaire entre le bouchon compte-gouttes (10') et la paroi de séparation (34') est supérieur/égal au volume du conduit de sortie (20).

17. Récipient selon l'une quelconque des revendications 9 à 16, **caractérisé par** une paroi de récipient souple (2).

18. Récipient selon l'une quelconque des revendications 9 à 17, **caractérisé en ce qu'**il comprend un dispositif sous pression ou **en ce qu'**il est raccordable à un dispositif sous pression.
